# EUROPÄISCHE PATENTSCHRIFT

(11) **EP 0 772 494 B1**
(45) Veröffentlichungstag und Bekanntmachung des Hinweises auf die Patenterteilung: **02.04.2003**
(21) Anmeldenummer: 96916103.3
(22) Anmeldetag: 17.05.1996
(51) Int. Cl.: B01L 7/00

(54) **MINIATURISIERTER MEHRKAMMER-THERMOCYCLER**
MINIATURIZED MULTI-CHAMBER THERMAL CYCLING DEVICE
THERMOCYCLEUR MULTICHAMBRE MINIATURISE

(30) Priorität: 24.05.1995 DE 19519015
(43) Veröffentlichungstag der Anmeldung: 14.05.1997
(73) Patentinhaber: BIOMETRA BIOMEDIZINISCHE ANALYTIK GMBH, 37079 Göttingen (DE); INSTITUT FÜR PHYSIKALISCHE HOCHTECHNOLOGIE E.V., 07743 Jena (DE)
(72) Erfinder: BAIER, Volker, D-07745 Jena (DE); BODNER, Ulrich, D-37139 Adelebsen (DE); DILLNER, Ulrich, D-07743 Jena (DE); KÖHLER, Johann, Michael, D-07751 Golmsdorf (DE); POSER, Siegfried, D-07749 Jena (DE); SCHIMKAT, Dieter, D-37083 Göttingen (DE)
(74) Vertreter: Pfeiffer, Rolf-Gerd, Dipl.-Phys.
(86) Internationale Anmeldenummer: EP9602111
(87) Internationale Veröffentlichungsnummer: WO96037303

(56) Entgegenhaltungen:
- EP-A- 0 092 140
- EP-A- 0 545 736
- WO-A-93/22058
- WO-A-94/05414
- DE-C- 4 435 107
- CLINICAL CHEMISTRY, Bd. 40, Nr. 9, 1.September 1994, Seiten 1815-1818, XP000444699 WILDING P ET AL: "PCR IN A SILICON MICROSTRUCTURE"
- Northrup et al, DNA Amplification with Microfabricated Reaction Chamber, 7th International Conference on Solid State Sensors and Actuators, Proc. Transducers 1993, pp. 924-26

## Beschreibung

Die Erfindung betrifft einen miniaturisierten Mehrkammer-Thermocycler, der insbesondere beim Verfahren der sogenannten Polymerase-Ketten-Reaktion, bei dem aus einem Gemisch von DNA-Sequenzen bestimmte Sequenzen vervielfacht werden, sowie zur Durchführung anderer Verfahren von thermisch kontrollierten, biochemischen bzw. molekularbiologischen Prozessen, Anwendung findet.

Bei der Durchführung von thermisch kontrollierten, biochemischen bzw. molekularbiologischen Prozessen sind häufig Prozeßschritte mit unterschiedlicher Temperaturbeaufschlagung erforderlich. Von besonderer Bedeutung sind solche wechselnden Temperaturbeaufschlagungen bei der sogenannten Polymerase-Ketten-Reaktion.
Das Verfahren der Polymerase-Ketten-Reaktion (PCR) ist in den letzten Jahren zur Vervielfachung bestimmter DNA-Sequenzen entwickelt worden und in seinen Grundsätzen von Darnell, J.; Lodish, H.; Baltimore, D. in "Molekulare Zellbiologie, Walter de Gruyter, Berlin-New York 1994, S. 256/257" ausgeführt. Unter anderem ist bei diesem Verfahren wesentlich, daß Gemische aus DNA-Sequenzen einer definierten Temperaturwechselbehandlung unterworfen werden. Dazu finden stationäre Probenbehandlungsapparaturen Verwendung, bei denen die entsprechenden Proben in Probenkammern eingegeben und periodisch einem Warm-Kalt-Temperaturzyklus unterworfen werden, wobei sich je nach definiert vorgegebenen Primern die jeweils gewünschten DNA-Sequenzen vervielfachen.
Gegenwärtig wird die PCR vorzugsweise in wegwerfbaren Plastikgefäßen ("Microtubes") oder in standardisierten Mikrotiterplatten für eine Vielzahl von Proben durchgeführt. Die dabei zum Einsatz gelangenden Probenvolumina betragen ca. 10 ... 100 µl (A. Rolfs et all, Clinical Diagnostics and Research, Springer Laboratory, Berlin-Heidelberg (1992). In C. C. Oste et al, The polymerase chain reaction, Birkhäuser, Boston-Basel-Berlin (1993), S. 165 wird auch schon von verwendeten Probenvolumina von 1 ... 5 µl berichtet.
Genannte Microtubes werden mit konventionellen Heiz- und Kühleinheiten temperiert (Marktübersicht Gentechnologie III, Nachr. Chem. Tech. Lab. 41 (1993), M1). Aufgrund der dabei verwendeten massiven Heiz- und Kühlblocks wirken sich insbesondere bei einer Reduzierung der Probenvolumina parasitäre Wärmekapazitäten von Trägern, Heiz- und Kühlelementen als physikalischen Grenzen für eine Verkürzung von Zykluszeiten nachteilig aus. Die Proben erreichen in den Microtubes erst nach ca. 20 ... 30 s ihre Gleichgewichtstemperatur. Überhitzungen und Unterkühlungen lassen sich im praktischen Betrieb kaum vermeiden. Eines der größten Probleme bei einer in genannten Microtubes durchgeführten PCR stellen Temperaturgradienten innerhalb der Proben dar, die zu Temperaturdifferenzen bis zu 10 K führen. Diesem Effekt wird versucht durch beheizbare Abdeckungen entgegen zu steuern, was wiederum den apparativen Aufwand erhöht.
Für eine Automatisierung der PCR kommen bei der Beschickung und Probenanalyse vorwiegend Mikrotiterplatten aus hitzbeständigem Polycarbonat zum Einsatz. Diese verhalten sich thermisch ähnlich wie o.g. Microtubes, sind jedoch vorteilhafter bei der manuellen oder automatischen Probenbeschickung. Allerdings sind auch hier die zum Einsatz gelangenden Gerätelösungen sehr groß und unhandlich.

Die Effektivität bislang bekannter Probenkammern wird als nicht ausreichend angesehen. Aus diesem Grund ist in jüngster Zeit eine miniaturisierte Probenkammer vorgeschlagen worden (Northrup et al, DNA Amplification with Microfabricated reaction chamber, 7th International Conference on Solid State Sensors and Actuators, Proc. Transducers 1993, S. 924-26), die eine vierfach schnellere Vervielfachung gewünschter DNA-Sequenzen gegenüber bekannten Anordnungen ermöglicht. Diese bis zu 50 µl Probenflüssigkeit aufnehmende Probenkammer besteht aus einer strukturierten Siliziumzelle mit einer Längsausdehnung in der Größenordnung von 10 mm, welche in einer Probenangriffsrichtung von einer dünnen Membran abgeschlossen ist, über die die entsprechende Temperaturbeaufschlagung mittels miniaturisierter Heizelemente erfolgt. Auch bei dieser Vorrichtung wird die zu vervielfachende DNA-Sequenz über Mikrokanäle in die Kammer eingebracht, einer Polymerase-Ketten-Reaktion unterworfen und anschließend wieder abgezogen. Trotz der mit dieser Vorrichtung erzielten Vorteile haftet ihr im wesentlichen der Nachteil an, daß auch diese Probenkammer als Ganzes beheizt und gekühlt werden muß, womit sich nur begrenzte Temperaturwechselraten erreichen lassen. Insbesondere bei weiterer Reduzierung der Probengröße fällt dabei die parasitäre Wärmekapazität der Probenkammer und ggf. eines notwendigen Temperierblocks gegenüber der Probenflüssigkeit immer stärker ins Gewicht, so daß die prinzipiell bei kleinen Flüssigkeitsvolumina denkbaren hohen Temperaturwechselraten nicht erreicht werden können, wodurch die Effektivität des Verfahrens relativ gering bleibt. Darüber hinaus ist zwecks Erreichung jeweils konstanter Temperaturregimes für die Probenflüssigkeit ein relativ aufwendiger Steuer- und Regelaufwand erforderlich, wobei die erbrachte Heiz- bzw. Kühlleistung im wesentlichen nicht in der Probenflüssigkeit, sondern in den sie umgebenden Baugruppen verbraucht wird. Der wesentlichste Nachteil dieser letztgenannten Vorrichtung besteht jedoch darin, daß sie keine Erweiterung zur gleichzeitigen parallelen Behandlung einer Vielzahl von Proben erlaubt.

Der Erfindung liegt somit die Aufgabe zugrunde einen miniaturisierten Mehrkammer-Thermocycler anzugeben, der bei einfacher Handhabung die Behandlung einer großen Probenzahl mit Probenvolumina im unteren Mikro- und Nanoliterbereich bei hohen Temperaturwechselgeschwindigkeiten und kleinen Heizleistungen ermöglicht, wobei relativ homogene Temperaturverteilungen die Einzelproben erfassen und Überhitzungs- oder Unterkühlungseffekte weitestgehend vermieden werden sollen.

Erfindungsgemäß wird die Aufgabe durch die Kennzeichen des Patentanspruchs 1 gelöst. Durch einen in Mikrosystemtechnik gefertigten Probenaufnahmekörper mit einer Vielzahl von Probenkammern und einer definierten Ankopplung an eine Wärmesenke über wenigstens eine schlecht wärmeleitende Brücke wird die der Erfindung zugrundeliegende Aufgabe in neuartiger Weise gelöst.

Zur näheren Illustration der Erfindung sollen nachfolgende Ausführungsbeispiele und schematische Zeichnungen dienen. Es zeigen:
- Fig. 1: einen Ausschnitt einer ersten Ausführungsform der Erfindung in einem seitlichen Schnitt,
- Fig. 2: eine Draufsicht auf einen geöffneten Probenaufnahmeträger in einer Ausbildung entsprechend Fig. 1,
- Fig. 3: einen teilweisen Ausschnitt einer zweiten Ausführungsform der Erfindung in einem seitlichen Schnitt,
- Fig. 4: eine Draufsicht auf eine mögliche Ausgestaltung eines Probenaufnahmeträgers gemäß Fig. 3 und
- Fig.: 5 eine Möglichkeit einer erfindungsgemäßen Heizelementausbildung.

In Figur 1 ist schematisch ein miniaturisierter Mehrkammer-Thermocycler mit einem möglichst gut wärmeleitenden Probenaufnahmeträger 1 in einem seitlichen Schnitt dargestellt. Ohne, daß die Erfindung auf die im folgenden genannten Materialien und Herstellungstechnologien beschränkt wäre, stellen nachfolgende Ausführungsformen die derzeit vorteilhaftesten dar. Im Beispiel wird als Probenaufnahmeträger 1 ein Siliziumwafer verwendet, in den durch Tiefenätzung die eigentlichen Probenkammern 2 derart eingebracht sind, daß ein Probenkammerboden 3, mit hinreichender Wärmeleitfähigkeit bei gleichzeitig massearmer Ausbildung verbleibt. Links und rechts dieser Probenkammern 2 wird die Tiefenätzung fortgeführt, bis nur noch dünne Stege 5 verbleiben. Die Spaltbreite dieser Stege ist mit bₛₚ bezeichnet, welche im Rahmen der Erfindung eine variabel an die sonstigen Gegebenheiten des Probenaufnahmeträgers 1 anpaßbare wesentliche Größe darstellt. Im Beispiel von Figur 1 sind genannte Stege 5 mit einer schlecht wärmeleitenden Überbrückung 7 versehen, wofür sich dünne Glas-, SiO₂-oder Si₃N₄-Plättchen als auch geeignet aufgebrachte Beschichtungen aus solchen Materialien, einem Lack oder entsprechende Kombinationen eignen. Im Beispiel sind für die Überbrückung ca. 200 µm dicke Pyrexglasplättchen verwendet. Wesentlich für die Auswahl und Dimensionierung sind neben der Spaltbreite bₛₚ, die bspw. 40 µm betragen kann, die spezifische Wärmeleitfähigkeit λ_{ü} der Überbrückung und ihre Dicke d_{ü}, wobei erfindungsgemäß für eine Beziehung für einen modifizierten Wärmeleitwert G' = (λ_{ü} • d_{ü})/bₛₚ, Werte zwischen 0,6 ... 6 W/K•m einzuhalten sind.
Im Beispiel ist der Probenanfnahmeträger 1 durch einen, entlang der strichliniert dargestellten Achse spiegelsymmetrischen Zusammenbau zweier, wie zuvor beschrieben hergestellter, identischer Teilträger realisiert, was eine technologisch vorteilhafte Ausführung darstellt, die Erfindung jedoch nicht darauf beschränkt. Ebenso sind andere Ausführungen der Abdeckung der Probenkammern, bspw. mit Folien geeigneter Wärmeleitfähigkeit, möglich. Die Probenkammerböden 3 sind mit einem Heizelement 6, 60 versehen, welches vorteilhafter Weise, da in den Herstellungsprozeß leicht integrierbar, ein auf die Probenkammerbodenunterseite aufgebrachtes Dünnschichtheizelement sein sollte. Ebenso liegt es im Rahmen der Erfindung, auch den Probenkammerdeckel mit entsprechenden Heizelementanordnungen, symmetrisch zum Probenkammerboden, zu versehen. Der jeweilige Probenkammerboden 3 wirkt gleichzeitig als Wärmeausgleichsschicht, so daß in die Probenkammer 2 nicht dargestellte einbringbare Proben einen homogenen Temperaturgradienten, sowohl in Heiz- als auch bei Kühlzyklen erfahren. Die beschriebene Anordnung ist in lateraler Richtung beidseits von einem als Wärmesenke dienenden Koppelkörper 4 erfaßt, der nur in Teilen dargestellt ist.

Figur 2 verdeutlicht eine gemäß Fig. 1 geschaffene Anordnung mit abgenommenen Probenkammerdeckel in schematischer und nicht maßstäblicher Weise; in Wirklichkeit befinden sich wenigstens 96 Probenkammern 2 auf dem Siliziumwafer 1, an deren jeweiligen Schmalseiten 8 sich beidseits genannte Stege 5, wie dargestellt, anschließen. Das jeweilige Einzelkammervolumen läßt sich, je nach gewünschten Vorgaben, bspw. zu 2 ... 10 µl bemessen. Die Dicke des als Wärmeausgleichsschicht wirkenden Probenkammerbodens 3 läßt sich bspw. auf 100 µm festlegen. Für den Heizleistungseintrag pro Probenkammer sind nur äußerst geringe Werte, die zwischen 0,5 ... 5 W liegen, erforderlich. Bei der Durchführung des o.g. PCR-Verfahrens sind mit genannten Vorgaben Zeitkonstanten zwischen 1 ... 6 s, Kühlraten zwischen 5 ... 25 K/s bei erforderlichen Temperaturhüben von ca. 80 K durch die Erfindung realisierbar. Die Temperaturunterschiede innerhalb der Probenflüssigkeit bewegen sich unterhalb 5 K, so daß störende Überhitzungen bzw. Unterkühlungen der Probenflüssigkeit ausgeschlossen sind.

In Figur 3 ist eine zweite vorteilhafte Ausführung der Erfindung in einem seitlichen Teilschnitt dargestellt. Die Herstellung des Probenaufnahmeträgers 1 soll auch hier der unter Figur 1 beschriebenen entsprechen. Abweichend zum ersten Ausführungsbeispiel sind hier jedoch die Probenkammern 2 arrayartig in den Siliziumwafer 1 eingebracht, was technologisch noch vorteilhafter ist und vor allem eine höhere Probenkammeranzahl pro Wafer ermöglicht. In praktischer Umsetzung einer solchen Ausführung können in einem 4"-Siliziumwafer ca. 6000 Probenkammern mit je ca. 0,1 µl Aufnahmevolumen eingebracht sein. Die Erfindung ist nicht auf die in Figur 4 schematisch dargestellten quadratischen Grundrisse der einzelnen Probenkammern 2 beschränkt. Durch entsprechende Führung des Ätzprozesses sind ebenso auch kreisrunde Geometrien erzeugbar.
Die erfindungsgemäß vorzusehende schlecht wärmeleitende Brücke wird in dieser Ausführungsform durch einen Spalt 51 zwischen den Probenkammerböden 3 und einem als Wärmesenke dienenden Koppelkörper 41 realisiert. Eine solche Ausführungsform erhöht den Freiheitsgrad bei der Festlegung der gewünschten Spaltdimensionierung b'ₛₚ erheblich. So ist es einerseits möglich, durch präzise vorfertigbare Distanzringe unterschiedlicher Höhe, den Spalt b'ₛₚ in Stufen veränderbar festzulegen, als auch andererseits mittels aufwendigerer mechanischer Verstellmechanismen die Spaltbreite variabel einzustellen. Vorgenannte Alternativen sind besonders bei Verwendung von Gasen oder Flüssigkeiten als schlecht wärmeleitende Brückenmaterialien von Vorteil. Desweiteren besteht aber bei dieser Ausführung auch die Möglichkeit ganzflächige Zwischenlagen oder Beschichtungen im Spaltraum anzubringen. In diesem Zusammenhang erfindungswesentlich ist jedoch, daß der Spalt 51 material- und/oder dickenmäßig so ausgebildet ist, daß bei einer Beziehung λₛₚ/b'ₛₚ, mit λₛₚ als spezifischer Wärmeleitfähigkeit im Spalt, ein Wert zwischen 300 ... 3000 W/K·m² eingehalten ist.

In Figur 5 ist schließlich eine Möglichkeit einer erfindungsgemäßen Heizelementausbildung im Ausschnitt dargestellt, wie sie in Draufsicht auf den Probenkammerboden (oder -deckel) gemäß Fig. 1 einsetzbar wäre. Die Strukturierung einer zunächst ganzflächig aufgebrachten Widerstandsheizschicht ist dabei erfindungsgemäß so ausgeführt, daß unmittelbar unterhalb des Probenkammerbodens 3 ein breiterer Heizelementbereich und schmalere Heizstege 60 an den jeweiligen Probenkammerberandungen über massiven Bereichen des Probenkammeraufnahmekörpers 1 verbleiben, wodurch in letzteren Bereichen ein größerer Heizleistungseintrag in die Probenkammer(n) gewährleistet ist.
Zu Figur 3, in der der Einfachheit halber die zur Anwendung gelangenden Heizelemente 61 in den Probenkammern positioniert dargestellt sind, gelten analoge Ausführungen zur Strukturierung, wie oben beschrieben. Insbesondere, wenn auch der Probenkammerdeckel mit entsprechenden Heizelementen versehen ist, soll die Ausführung der Heizelementegestaltung so erfolgen, daß ein höherer Heizleistungseintrag in die Probenkammern 2 an der dem Koppelkörper 41 zugewandten Seite des Probenaufnahmekörpers 1 erfolgt. Aus Gründen der einfacheren Herstellbarkeit werden jedoch in diesem Beispiel die Heizelemente, wie in Fig. 1, an der Probenkammerbodenunterseite bzw. -deckenoberseite in der praktischen Ausführung angebracht sein.

Die geringe Wärmekapazität des vorgeschlagenen Gesamtsystems ermöglicht es, Heiz- und Kühlraten zu erreichen, die bei reduziertem apparativem Aufwand denen konventioneller Thermocycler weit überlegen sind. In einem ersten Muster, mit Wasser als Versuchsmedium, wurden Temperaturwechselgeschwindigkeiten von 15 K/s problemlos erreicht. Die Temperaturunterschiede innerhalb der Probe liegen während einer Aufheiz- und Abkühlphase lediglich in der Größenordnung von 5 K. Nach Einstellung des thermischen Gleichgewichts sinken diese auf nahezu 0 K. Die Einstellung des thermischen Gleichgewichts innerhalb einer Probe vollzieht sich in einem Zeitraum in der Größenordnung von ca. 10 s.
Aufgrund der durch die Erfindung geschaffenen Möglichkeit einer aktiven Temperaturregelung, verbunden mit der geringen thermischen Relaxationszeit des Probenaufnahmekörpers, sind die Temperaturwechselraten den jeweiligen Bedingungen für ein gegebenes PCR-Experiment beliebig zwischen 1 ... 15 K/s anpaßbar.

### Bezugszeichenliste

- 1: - Probenaufhahmekörper (Siliziumwafer)
- 2: - Probenkammer(n)
- 3: - Probenkammerboden
- 4, 41: - Koppelkörper (Wärmesenke)
- 5, 51, 7: - schlecht wärmeleitende Brücke (Steg, Spalt, Überbrückung)
- 6, 60, 61: - Heizelement
- 8: - Probenkammerschmalseite

## Patentansprüche

1. Miniaturisierter Mehrkammer-Thermocycler, einen Probenaufnahmekörper zur Aufnahme von flüssigen Medien beinhaltend, **dadurch gekennzeichnet, daß**
- ein in Mikrosystemtechnik gefertigter Probenaufnahmekörper (1) eine Vielzahl von Probenkammern (2) aufweist, die derart ausgebildet sind, daß
- wenigstens eine der Probenkammerwandungen jeder Probenkammer, die den Probenkammerboden (3) bildet, gut wärmeleitend, aus einem Material mit einem Wärmeleitwert vergleichbar dem von Silizium bestehend, jedoch massearm ausgebildet ist,
- die Ankopplung genannter Probenkammern (2) an einen als Wärmesenke dienenden Koppelkörper (4) über wenigstens eine schlecht wärmeleitende Brücke (5, 7) erfolgt, die bezüglich ihrer Geometrie im wesentlichen durch einen durch Mikrostrukturierung erzeugten dünnen Spalt (5) gebildet ist, der sich in lateraler Richtung beidseits an die Schmalseiten (8) genannter Probenkammern (2) anschließt, wobei der Spalt (5) probenkammerseitig mit einer parallel zum Spalt verlaufenden, schlecht wärmeleitenden Überbrückung (7) versehen ist und wobei die Spaltbreite bₛₚ, spezifische Wärmeleitfähigkeit λ_{ü} der Überbrückung und ihre Dicke d_{ü} derart zueinander stehen, daß die Beziehung λ_{ü} • d_{ü}/bₛₚ einen Wert zwischen 0,6 bis 6 W/K•m entspricht,
- und genannte Probenkammern mit wenigstens einem Heizelement (6) versehen sind, das so ausgeführt ist, daß es in Verbindung mit einer als Wärmeausgleichsschicht wirkenden Probenkammerwandung, die zugleich genannter Probenkammerboden (3) sein kann, eine möglichst homogene Temperaturverteilung in einem, in die Probenkammern (2) einbringbaren flüssigen Medium bewirkt.

2. Miniaturisierter Mehrkammer-Thermocycler nach Anspruch 1, **dadurch gekennzeichnet, daß** für das Material genannter Überbrückung (7) ein Glasplättchen, eine Beschichtung bestehend aus SiO₂, Si₃N₄ oder ein Lack oder Kombinationen der genannten Materialien eingesetzt ist.

3. Miniaturisierter Mehrkammer-Thermocycler nach Anspruch 1, **dadurch gekennzeichnet, daß** als Heizelement ein mikrostrukturierter Dünnschichtheizer (6, 60) eingesetzt ist, der mit dem Probenkammerboden in Verbindung gebracht ist.

4. Miniaturisierter Mehrkammer-Thermocycler nach Anspruch 3, **dadurch gekennzeichnet, daß** das Lay-out des Dünnschichtheizers (6, 60) so ausgeführt ist, daß ein größerer Heizleistungseintrag im Bereich der Probenkammerschmalseiten (8) als unter dem Probenkammerboden (3) erfolgt.

5. Miniaturisierter Mehrkammer-Thermocycler, einen Probenaufnahmekörper zur Aufnahme von flüssigen Medien beinhaltend, **dadurch gekennzeichnet, daß**
- ein in Mikrosystemtechnik gefertigter Probenaufnahmekörper (1) eine Vielzahl von Probenkammern (2) aufweist, die derart ausgebildet sind, daß
- wenigstens eine der Probenkammerwandungen der Probenkammer, die den Probenkammerboden (3) bildet, gut wärmeleitend, aus einem Material mit einem Wärmeleitwert vergleichbar dem von Silizium bestehend, jedoch massearm ausgebildet ist,
- die Ankopplung genannter Probenkammern (2) an einen als Wärmesenke dienenden Koppelkörper (41) über wenigstens eine schlecht wärmeleitende Brücke erfolgt, wobei genannte Brücke einen alle Probenkammern (2) in ihren Probenkammerbereich einerseits erfassenden Spalt (51) umfaßt, an den sich ein Koppelkörper (41) anschließt, wobei der Spalt (51) material- und dickenmäßig so ausgebildet ist, daß bei einer Beziehung λₛₚ/b'ₛₚ, mit λₛₚ als der spezifischen Wärmeleitfähigkeit im Spalt und b'ₛₚ als der Spaltdicke, ein Wert zwischen 300 ... 3000 W/K•m² eingehalten ist,
- und genannte Probenkammern mit wenigstens einem Heizelement (61) versehen sind, das so ausgeführt ist, daß es in Verbindung mit einer als Wärmeausgleichsschicht wirkenden Probenkammerwandung, die zugleich genannter Probenkammerboden (3) sein kann, eine möglichst homogene Temperaturverteilung in einem, in die Probenkammern (2) einbringbaren flüssigen Medium bewirkt.

6. Miniaturisierter Mehrkammer-Thermocycler nach Anspruch 5, **dadurch gekennzeichnet, daß** der Spalt (51) bezüglich seiner Spaltbreite (b'ₛₚ) vorbestimmbar, stufenweise veränderbar und dann fixierbar ist.

7. Miniaturisierter Mehrkammer-Thermocycler nach Anspruch 5, **dadurch gekennzeichnet, daß** Mittel vorgesehen sind, die den Spalt (51) bezüglich seiner Spaltbreite (b'ₛₚ) variabel einstellen lassen.

8. Miniaturisierter Mehrkammer-Thermocycler nach Anspruch 6, **dadurch gekennzeichnet, daß** der Spalt (51) mit einem in fester Form vorliegendem Material, insbesondere einem SiO₂-, Si₃N₄- oder Glasplättchen, verfüllt ist, bzw. mit einer Beschichtung aus genannten Materialien oder einem Lack versehen ist.

9. Miniaturisierter Mehrkammer-Thermocycler nach Anspruch 7, **dadurch gekennzeichnet, daß** der Spalt (51) ein flüssiges oder gasförmiges Medium beinhaltet.

10. Miniaturisierter Mehrkammer-Thermocycler nach Anspruch 7, **dadurch gekennzeichnet, daß** die Probenkammern (2) mit entsprechend ausgeführten Dünnschichtheizelementen (61) derart versehen sind, daß ein größerer Heizleistungseintrag im Bereich der Probenkammerbodenbereiche (3) als in den Probenkammerdeckelbereich erfolgt.

## Claims

1. A miniaturized multi-chamber thermal cycling device, comprising a sample receptacle mount for receiving fluids, **characterized in that**
- a sample receptacle mount (1), manufactured in micro-system techniques, is provided with a plurality of sample chambers (2), designed such that
- at least one of the sample chamber walls of each sample chamber constituting the sample chamber base (3) is well heat conducting and of a material having a specific heat conductance comparable to that of silicon, however, being of low mass,
- the coupling of said sample chambers (2) to a coupling body (4), serving as a heat sink, is achieved via at least one poor heat conducting bridge (5, 7), being, with respect to its geometry substantially constituted by a thin slit (5), manufactured by microstructuring, said slit (5) follows in lateral direction on both narrow sides (8) of said sample chambers (2), wherein said slit (5) is provided on its side in opposition to the sample chambers with a poor heat conducting bridge (7) extending in parallel to the slit, and wherein the slit width bₛₚ, the specific heat conductance of the bridge λ_{ü}, and the thickness of the bridge d_{ü} are related to one another that the relation λ_{ü}·d_{ü}/bₛₚ corresponds to a value between 0.6 and 6W/K·m,
- and said sample chambers are provided with at least one heating element (6) adapted, in combination with a sample chamber wall which serves as a heat balancing layer and which might simultaneously be said sample chamber base (3), to achieve a substantially homogeneous temperature distribution in a fluid insertable into said sample chambers (2).

2. A miniaturized multi-chamber thermal cycling device as claimed in claim 1, **characterized in that** a glass plate, a coat consisting of SiO₂, Si₃N₄ or a varnish or combinations of said materials is used as a material for the bridge (7).

3. A miniaturized multi-chamber thermal cycling device as claimed in claim 1, **characterized in that** the heating element is a microstructurized thin layer heater (6, 60) brought into connection to the sample chamber base.

4. A miniaturized multi-chamber thermal cycling device as claimed in claim 3, **characterized in that** the lay-out of thin layer heater (6, 60) is so designed that a greater heating power input is achieved in the range of the narrow sides (8) of the sample chamber than under the sample chamber base (3).

5. A miniaturized multi-chamber thermal cycling device, comprising a sample receptacle mount for receiving fluids, **characterized in that**
- a sample receptacle mount (1), manufactured in micro-system techniques, is provided with a plurality of sample chambers (2), designed such that
- at least one of the sample chamber walls of the sample chamber constituting the sample chamber base (3) is well heat conducting and of a material having a specific heat conductance comparable to that of silicon, however, being of low mass,
- the coupling of said sample chambers (2) to a coupling body (41), serving as a heat sink, is achieved via at least one poor heat conducting bridge, wherein said bridge comprises, within its sample chamber range, a slit (51) which captures all sample chambers (2), on the one hand, and which is followed by a coupling body (41), wherein the slit (51) is designed and adapted with respect to its material and thickness such as to satisfy a value between 300 and 3000 W/K·m² at a relation of λₛₚ/b'ₛₚ, where λₛₚ is the specific heat conductance within the slit and b'ₛₚ is the slit width,
- and said sample chambers are provided with at least one heating element (61) adapted, in combination with a sample chamber wall which serves as a heat balancing layer and which might simultaneously be said sample chamber base (3), to achieve a substantially homogeneous temperature distribution in a fluid insertable into said sample chambers (2).

6. A miniaturized multi-chamber thermal cycling device as claimed in claim 5, **characterized in that** the slit width (b'ₛₚ) of the slit (51) is preselectable, variable in steps and then fixable.

7. A miniaturized multi-chamber thermal cycling device as claimed in claim 5, **characterized in that** means are provided which permit variably setting of the slit width (b'ₛₚ) of the slit (51).

8. A miniaturized multi-chamber thermal cycling device as claimed in claim 6, **characterized in that** the slit (51) is filled with a solid material, particularly a SiO₂-plate, a Si₃N₄-plate or a glass plate, respectively provided with a coating made of said material or of a varnish.

9. A miniaturized multi-chamber thermal cycling device as claimed in claim 7, **characterized in that** the slit (51) includes a fluid or a gaseous medium.

10. A miniaturized multi-chamber thermal cycling device as claimed in claim 7, said sample chambers (2) are provided with respective thin-layer heating elements (61) in such a manner that a greater heating power input is obtained in the range of the sample chamber base (3) than in the sample chamber cover range.

## Revendications

1. Un thermocycleur multichambre miniaturisé, comprenant un support-échantillons pour fluides liquides est **caractérisé en ce que**
- un support-échantillons (1) conçu en microsystème comprenant un grand nombre de chambres (2) conçues de sorte que
- au moins une des parois de la chambre-échantillons constituant le sol de la chambre-échantillons (3) est dotée de bonnes qualités thermoconductibles et fabriquée dans un matériau dont la conductivité thermique est comparable à celle du silicium, mais dont la masse est faible.
- l'accouplement des les chambres-échantillons (2) à un corps d'accouplement (4) faisant fonction de puits thermique par le biais d'au moins un pontage (5, 7) à faible conductivité dont la géométrie est formée par une mince fente (5) produite par la microstructuration, qui s'étend dans le sens latéral sur les deux côtés étroites (8) des les dites chambres-échantillons (2), la fente (5) du côté des les chambres-échantillons étant dotée d'un pontage (7) faiblement thermoconductible, le rapport entre la largeur de la fente b_{sp,} la thermoconductivité spécifique λ_{ü} du pontage et leur épaisseur d_{ü} étant tel que le rapport λ_{ü} · d_{ü}/bₛₚ correspond à une valeur située entre 0,6 et 6 W/K·m,
- et les chambres-échantillons mentionnées sont dotées d'au moins un élément de chauffe (6) conçu de sorte que celui-ci, en association avec une paroi d'une chambre-échantillon faisant fonction de couche d'échange thermique et pouvant servir en même temps de sol de la chambre-échantillon (3), puisse créer un échauffement homogène d'un fluide liquide à introduire dans les chambres échantillons (2).

2. Le thermocycleur multichambre miniaturisé suivant la revendication 1 est **caractérisé en ce que** le matériau utilisé pour le pontage mentionné (7) pourrait être une plaquette en verre, un revêtement en SiO_{2,} Si₃N₄ ou un vernis ou une combinaison de ces matériaux.

3. Le thermocycleur multichambre miniaturisé suivant la revendication 1 est **caractérisé en ce que** l'échauffement s'obtient à l'aide d'un élément de chauffe constitué de couches minces microstructurées (6, 60) et restant en contact avec le sol de la chambre-échantillons.

4. Le thermocycleur multichambre miniaturisé suivant la revendication 3 est **caractérisé en ce que** le dispositif de l'élement de chauffe pour couches minces (6, 60) est conçu de sorte que la chaleur introduite sera plus grande à proximité des côtés étroits de la chambre-échantillons (8) que sous le sol de la chambre-échantillons (3).

5. Un thermocycleur multichambre miniaturisé, comprenant un support-échantillons pour fluides liquides, est **caractérisé en ce que**
- un support-échantillons (1) conçu en microsystème comprenant un grand nombre de chambres-échantillons (2) conçues de sorte que
- au moins une des parois de la chambre-échantillon constituant le sol de celle-ci (3) est dotée de bonnes qualités thermoconductibles et fabriquée dans un matériau dont la conductivité thermique est comparable à celle du silicium, mais dont la masse est faible,
- l'accouplement des les chambres-échantillons (2) à un corps d'accouplement (41) faisant fonction de puit thermique est réalisé par le biais d'au moins un pontage à faible conductivité, le pontage mentionné comprenant une fente (51) liant toutes les chambres-échantillons (2) situées dans la zone des chambres-échantillons entre elles, à laquelle touche un corps d'accouplement (41), et la fente (51), quant à son matériau et son épaisseur, étant conçue de sorte que le rapport λₛₚ/b'ₛₚ, avec λₛₚ comme valeur pour la conductivité spécifique dans la fente et b'ₛₚ comme grandeur traduisant l'épaisseur, se situe entre 300 et 3000W/K m²,
- et les chambres-échantillons mentionnées sont couplées avec au moins un élément de chauffe (61) exécuté de sorte que, en combinaison avec une paroi de la chambre-échantillons faisant fonction de couche d'échange thermique pouvant faire fonctione en même temps de sol mentionné de la chambre-échantillons (3), une répartition aussi homogène que possible de la chaleur dans un fluide liquide à introduire dans les chambres-échantillons (2) soit obtenue.

6. Le thermocycleur multichambre miniaturisé suivant le revendication 5 est **caractérisé en ce qu'**il est possible de prédéterminer la largeur (b'ₛₚ) de la fente (51), et de la régler graduellement pour arriver à lui assurer sa largeur définitive requise.

7. Le thermocycleur multichambre miniaturisé suivant la revendication 5 est **caractérisé en ce que** des moyens sont prévus pour permettre le réglage variable de la largeur (b'ₛₚ) de la fente (51).

8. Le thermocycleur multichambre miniaturisé suivant la revendication 6 est **caractérisé en ce que** la fente (51) est remplie d'un matériau solide, de préférence de plaquettes en SiO₂, en Si₃N₄ ou en verre ou recouverte d'une couche composée d'un des matériaux précités ou d'un vernis.

9. Le thermocycleur multichambre miniaturisé suivant la revendication 7 est **caractérisé en ce que** la fente (51) contient un fluide liquide ou gazeux.

10. Le thermocycleur multichambre miniaturisé suivant la revendication 7 est **caractérisé en ce que** les chambres-échantillons (2) sont munies d'éléments de chauffe pour couches minces (61) réglés de sorte que la température dans les chambres-échantillons soit plus élevée dans les zones avoisinant le sol (3) que dans la zone proche du couvercle.
